# EUROPÄISCHE PATENTSCHRIFT

(11) **EP 1 585 609 B1**
(45) Veröffentlichungstag und Bekanntmachung des Hinweises auf die Patenterteilung: **12.07.2006**
(21) Anmeldenummer: 04702658.8
(22) Anmeldetag: 16.01.2004
(51) Int. Cl.: B22D 11/128

(54) **KÜHLUNG VON ROLLEN IN STRANGGIESSANLAGEN**
COOLING OF ROLLS IN CONTINUOUS CASTING PLANTS
REFROIDISSEMENT DE ROULEAUX DANS DES INSTALLATIONS DE COULEE CONTINUE

(30) Priorität: 23.01.2003 DE 10302474
(43) Veröffentlichungstag der Anmeldung: 19.10.2005
(73) Patentinhaber: SMS Demag Aktiengesellschaft, 40237 Düsseldorf (DE)
(72) Erfinder: BROTZKI, Herbert, 47057 Duisburg (DE); FEST, Thomas, 47057 Duisburg (DE)
(74) Vertreter: Valentin, Ekkehard
(86) Internationale Anmeldenummer: PCT/EP2004/000278
(87) Internationale Veröffentlichungsnummer: WO 2004/065040

(56) Entgegenhaltungen:
- EP-A- 0 844 038
- DE-C- 4 207 042
- DE-C- 19 752 336
- GB-A- 1 496 467
- US-A- 4 883 369
- US-A- 5 915 843
- PATENT ABSTRACTS OF JAPAN vol. 1997, no. 06, 30. Juni 1997 (1997-06-30) -& JP 09 052157 A (KOBE STEEL LTD), 25. Februar 1997 (1997-02-25)
- PATENT ABSTRACTS OF JAPAN vol. 007, no. 112 (M-215), 17. Mai 1983 (1983-05-17) -& JP 58 032558 A (SHIN NIPPON SEITETSU KK), 25. Februar 1983 (1983-02-25)

## Beschreibung

Die Erfindung betrifft ein Verfahren zur Kühlung einer Rolleneinrichtung, bestehend aus einem rechten Lagergehäuse, einem linken Lagergehäuse und einer Rolle, welche mittels Lagerzapfen in den Lagergehäusen drehgelagert ist, insbesondere von Strangführungs- , Rollgangs- , Transport- ,Stütz- oder Treiberrollen in Stranggießanlagen, bei der ein Kühlmedium durch eine axiale Bohrung in der Rolle geleitet wird sowie eine Rolleneinrichtung.

Die DE 42 07 042 C1 beschreibt eine Vorrichtung zum Ankuppeln der Kühlmedienführung einer Stütz- und Transportwalze, insbesondere für Stranggießanlagen, die über Zapfen in Lagerböcken durch Wälzlager gelagert ist und über axial durch die Zapfen geführte Bohrungen von einem Kühlmedium durchströmt wird. Um eine langlebige Vorrichtung gattungsgemäßer Art zu schaffen, die bei konstruktiv einfachem Aufbau in instandhaltungsfreundlicher Weise ein sicheres Zu- bzw. Abführen des Kühlmediums gewährleistet, wird vorgeschlagen, dass jeder Lagerbock durch einen Deckel verschlossen ist, dass der Deckel einen Kühlkanal aufweist, der einenends an eine Kühlmittelzu- bzw. -abfuhr angeschlossen ist und anderenends im Bereich der Zapfenbohrung mündet, dass zwischen der Kanalmündung des Deckels und der Bohrung der Walze eine elastische Hülse vorgesehen ist, die kopfendig eine Dichtung aufweist, und dass die Dichtung eine koaxial zur Walzenachse angeordnete Dichtfläche berührt.

Aus der EP 0 859 676 B1 ist eine Drehdurchführung für die Kühlwasserzu- und ―ableitung eine Führungsrolle in einer Stranggießanlage bekannt. Dieser Erfindung liegt die Aufgabe zugrund, eine Drehdurchführung der vorgenannten Art zu schaffen, deren zwischen der Abdeckplatte und dem Lagerzapfen wirksame Abdichtung konstruktiv weniger aufwendig als die Abdichtung bei der bekannten Drehdurchführung ist. Diese Aufgabe wird erfindungsgemäß dadurch gelöst, dass das Mittelteil der abdichtung als ringförmige, flanschartige Membran aus Kunststoff oder Gummi ausgebildet ist, die mit ihrem inneren Rand an der Außenseite der Buchse und mit ihrem äußeren Rand an dem Flansch anvulkanisiert ist.
Diese Drehdurchführung zeichnet sich durch ihre einfache konstruktive und kompakte Gestalt aus. Sie läßt sich komplett an der Stirnseite des Lagerzapfens montieren. Deshalb ist es nicht länger erforderlich, den axialen Kanal des Verteilsystems in der Kühlrolle im vorderen stirnseitigen Bereich des Algerzapfens im Durchmesser zu vergrößern, um darin Teile der Abdichtung unterzubringen. Der zentrale Kanal kann also durchgehend den gleichen Querschnitt haben.

Ausgestaltungen einer Drehdurchführung sind z.B. in der EP 1 125 656 A2 und in der WO 99 / 26745 beschrieben.

Die DE 198 16 577 C1 beschreibt eine Strangführungseinrichtung zum Erzeugen von Metallsträngen, insbesondere aus Stahl, mit in Segmente eingeteilte Ober- und Untergerüste, die mit Rollen bestückt sind, welche über Verbindungsleitungen an eine Kühlmedienversorgungseinrichtung angeschlossen sind.
Um mit einfachen Mitteln eine wartungsarme, leckagefreie Verbindung zwischen den Rollen und der Kühlmedienversorgungseinrichtung zu schaffen, die vor Ort leicht lös- und wieder verbindbar und übersichtlich zuordenbar ist, wird erfindungsgemäß vorgeschlagen, dass an den Rollen Hülsen vorgesehen sind, deren Mündung horizontal ausgerichtet ist, dass die Hülsen mit Verbindungsleitungen korrespondieren, welche als metallsiche Rohre ausgebildet sind, die einenends an die Kühlmedienversorungseinrichtung angeschlossen sind und anderenends mit einer Dichtung in Verbindung stehen, die leckagefrei eine axiale und laterale Bewegung zwischen Rohrende und Hülse zulässt.

Nachteilig bei den bekannten Ausführungen einer solchen Rolleneinrichtung ist, dass das Kühlmedium nur an einer Seite der Rolle zu- und abgeleitet wird. Das Kühlmedium wird dabei durch eine axiale Bohrung in der Rolle auf die gegenüberliegende Seite gefördert, dort umgelenkt und durch einen Ringkanal wieder zur Ausgangsseite geleitet, von wo eine Verbindung zu einem Abkühl- und Vorratsbehälter besteht.

Ausgehend von diesem Stand der Technik liegt der Erfindung die Aufgabe zugrunde, die Kühlwirkung einer solchen Rolleneinrichtung zu erhöhen und die Montage und Demontage der einzelnen Bauteile zu verbessern.

Diese Aufgabe wird erfindungsgemäß bei dem Verfahren gemäß Anspruch 1 gelöst.

In einer besonderen Ausgestaltung der Erfindung wird das Kühlmedium aus dem Lagergehäuse durch ein an der Stirnseite angeflanschtes starres oder flexibles Verbindungsstück in die Drehdurchführung geleitet.

Die Aufgabe wird erfindungsgemäß bei der Rollen einrichtung gemäß Anspruch 3 gelöst.

Eine vorteilhafte Ausbildung der Erfindung besteht darin, dass die mittig im Lagerdeckel angeordnete Drehdurchführung durch ein ein starres oder flexibles Verbindungsstück mit der Austrittsbohrung an der Stirnseite des Lagergehäuses verbunden ist.

Von Vorteil ist auch, dass die Drehdurchführung lösbar in dem Lagerdeckel befestigt ist.

Die Erfindung sieht weiterhin vor, dass die Drehdurchführung in den Lagerdeckeln Längenausdehnungen der Rolle ausgleichen kann.

Ein Ausführungsbeispiel der Erfindung wird anhand von schematischen Zeichnungen näher beschrieben. Es zeigen:
- Fig. 1: eine Rolleneinrichtung in perspektivischer Ansicht,
- Fig. 2: ein Lagergehäuse im Längsschnitt und
- Fig. 3: das Lagergehäuse aus Fig. 2 in Seitenansicht (Stirnseite).

In Fig. 1 ist eine Rolleneinrichtung 1, bestehend aus einem rechten Lagergehäuse 2 und einem linken Lagergehäuse 3 und einer Rolle 4, dargestellt. Auf den Stirnseiten sind Verbindungsstücke 5, 6 angeflanscht, welche die Austrittsbohrungen mit den Drehdurchführungen 7, 8 in den Lagerdeckel 9, 10 verbinden. Zur Wartung oder bei einer Störung wird das Verbindungsstück 5, 6 gelöst. Anschließend kann der Lagerdeckel 9, 10 mit der Drehdurchführung 7, 8 vom Lagergehäuse 3, 4 abgenommen werden. Es besteht auch die Möglichkeit, nur die Drehdurchführung 7, 8 auszubauen.

Die Anordnung der Bohrungen 15 für den geschlossenen Hohlraum um ein Lager 13 ist in Fig. 2 dargestellt. Der Hohlraum wird durch mehrere Bohrungen 15 gebildet, welche sich in einem Abstand von den Außenflächen des Lagergehäuses 2 befinden. Die Bohrungen gehen dabei unter einem Winkel ineinander über oder liegen rechtwinklig zueinander. Um einen geschlossenen Hohlraum zu erhalten, werden einzelne Bohrungen an der Oberfläche des Lagergehäuses 2 verschlossen. Das Kühlmedium wird auf der Unterseite in das Lagergehäuse 2 eingebracht, durchfliesst den Hohlraum, welcher um das Lager 13 angeordnet ist und erreicht eine Austrittsbohrung auf der Stirnseite des Lagergehäuses 2.

In Fig. 3 ist die Stirnseite eines Lagergehäuses 2 zu sehen. Die auf der rechten Seite, neben den Lagerdeckel 9, angeordnete Austrittsbohrung wird durch ein Verbindungsstück 5 mit der Drehdurchführung 7 verbunden. Die Drehdurchführung 7 befindet sich mittig in dem Lagerdeckel 9.

### Bezugszeichenübersicht

- 1: Rolleneinrichtung
- 2: Lagergehäuse rechte Seite
- 3: Lagergehäuse linke seite
- 4: Rolle
- 5: Verbindungsstück rechte Seite
- 6: Verbindungsstück linke Seite
- 7: Drehdurchführung rechte Seite
- 8: Drehdurchführung linke Seite
- 9: Lagerdeckel rechte Seite
- 10: Lagerdeckel linke Seite
- 11: Rollenzapfen rechte Seite
- 12: Rollenzapfen linke Seite
- 13: Lager rechte Seite
- 14: Lager linke Seite
- 15: Bohrungen

## Patentansprüche

1. Verfahren zur Kühlung einer Rolleneinrichtung, bestehend aus einem rechten Lagergehäuse, einem linken Lagergehäuse und einer Rolle, welche mittels Lagerzapfen in den Lagergehäusen drehgelagert ist, insbesondere von Strangführungs- , Rollgangs- , Transport- , Stütz- oder Treiberrollen in Stranggießanlagen, bei der ein Kühlmedium die in den Lagergehäusen (2, 3) eingebrachten Lager (13, 14) kühlt und durch eine axiale Bohrung in der Rolle geleitet wird,
**dadurch gekennzeichnet,**
**dass** das Kühlmedium auf einer Seite in das Lagergehäuse (2, 3) der Rolleneinrichtung (1) eintritt, um das in diesem Lagergehäuse (2, 3)
eingebrachte Lager (13, 14) geleitet wird, anschließend durch die axiale Bohrung in der Rolle (4) auf die andere Seite fließt, dort um das in dem anderen Lagergehäuse (2, 3) eingebrachte Lager (13, 14) geleitet wird und danach von der Rolleneinrichtung (1) abgeleitet wird.

2. Verfahren nach Anspruch 1,
**dadurch gekennzeichnet,**
**dass** das Kühlmedium aus dem Lagergehäuse (2, 3) durch ein an der Stirnseite angeflanschtes starres oder flexibles Verbindungsstück (5, 6) in die Drehdurchführung (7, 8) geleitet wird.

3. Rolleneinrichtung zum Durführen des Verfahrens nach einem der voranstehenden Ansprüche, bestehend aus einem rechten Lagergehäuse, ei-<SHY>bestehend aus einem rechten Lagergehäuse, einem linken Lagergehäuse und einer Rolle, welche mittels Lagerzapfen in den Lagergehäusen drehgelagert ist, insbesondere von Strangführungs- , Rollgangs- , Transport- , Stütz- oder Treiberrollen in Stranggießanlagen, bei der ein Kühlmedium durch eine axiale Bohrung in der Rolle geleitet wird und dass um die in den Lagergehäusen (2, 3) eingebrachten Lager (13, 14) Bohrungen (15) angeordnet sind, die einen geschlossenen Hohlraum bilden,
**dadurch gekennzeichnet,**
**dass** sich eine an der Stirnseite des Lagergehäuses (2, 3) angeordnete Austrittsbohrung für das Kühlmedium neben dem Lagerdeckel (9, 10) befindet.

4. Rolleneinrichtung nach Anspruch 3,
**dadurch gekennzeichnet,**
**dass** die mittig im Lagerdeckel (9, 10) angeordnete Drehdurchführung (7, 8) durch ein starres oder flexibles Verbindungsstück (5, 6) mit der Austrittsbohrung an der Stirnseite des Lagergehäuses (2, 3) verbunden ist.

5. Rolleneinrichtung nach Ansprüch 4,
**dadurch gekennzeichnet,**
**dass** die Drehdurchführung (7, 8) lösbar mit dem Lagerdeckel (9, 10) verbunden ist.

6. Rolleneinrichtung nach einem der Ansprüche 3 bis 5,
**dadurch gekennzeichnet,**
**dass** die Drehdurchführung (7, 8) in dem Lagerdeckel (9, 10) Längenausdehnungen der Rolle (4) ausgleichen kann.

## Claims

1. Method of cooling a roller device, consisting of a righthand bearing housing, a lefthand bearing housing and a roller, which is rotationally mounted in the bearing housings by means of bearing spigots, particularly of strip guide rollers, roller path rollers, transport rollers, backing rollers or drive rollers in continuous casting plants, in which a coolant cools the bearings (13, 14) incorporated in the bearing housing (2, 3) and is conducted into a roller via an axial bore, **characterised in that** the coolant enters into the bearing housing (2, 3) of the roller device (1) at one end, is conducted around the bearing (13, 14) incorporated in this bearing housing (2, 3), subsequently flows through the axial bore in the roller (4) at the other end, is conducted there around the bearing (13, 14) incorporated in the other bearing housing (2, 3) and is thereafter conducted away from the roller device (1).

2. Method according to claim 1, **characterised in that** the coolant is conducted from the bearing housing (2, 3) through a rigid or flexible connecting piece (5, 6), which is flange-mounted at the end face, into the rotary passage (7, 8).

3. Roller device for carrying out the method according to one of the preceding claims, consisting of a righthand bearing housing, a lefthand bearing housing and a roller rotatably mounted in the bearing housings by means of bearing spigots, particularly of strip guide rollers, roller path rollers, transport rollers, backing rollers or drive rollers in continuous casting plants, in which a coolant is conducted into the roller via an axial bore and that bores (15) are arranged around the bearings (13, 14), which are incorporated in the bearing housings (2, 3), and form a closed cavity, **characterised in that** an outlet bore, which is arranged at the end face of the bearing housing (2, 3), for the coolant is disposed near the bearing cover (9, 10).

4. Roller device according to claim 3, **characterised in that** the rotary passage (7, 8) arranged centrally in the bearing cover (9, 10) is connected by a rigid or flexible connecting piece (5, 6) with the outlet bore at the end face of the bearing housing (2, 3).

5. Roller device according to claim 4, **characterised in that** the rotary passage (7, 8) is detachably connected with the bearing cover (9, 10).

6. Roller device according to one of claims 3 to 5, **characterised in that** the rotary passage (7, 8) in the bearing cover (9, 10) can compensate for expansions in length of the roller (4).

## Revendications

1. Procédé de refroidissement d'un dispositif à rouleaux, constitué par un bâti de logement gauche, un bâti de logement droit et un rouleau qui est logé de manière à pouvoir tourner avec des tourillons dans les bâtis de logement, en particulier de rouleaux de guidage du brin, de train de rouleaux, de transport, d'appui ou d'entraînement dans des installations de coulée continue, dans lequel un agent caloporteur refroidit les paliers (13, 14) introduits dans les bâtis de logement (2, 3) et est guidé via un trou axial dans le rouleau, **caractérisé en ce que** l'agent caloporteur entre d'un côté dans le bâti de logement (2, 3) du dispositif à rouleaux (1), est guidé autour du palier (13, 14) introduit dans ce bâti de logement (2, 3), s'écoule ensuite dans le trou axial dans le rouleau (4) vers l'autre côté, y est guidé autour du palier (13, 14) introduit dans l'autre bâti de logement (2, 3) et est ensuite évacué du dispositif à rouleaux (1).

2. Procédé selon la revendication 1, **caractérisé en ce que** l'agent caloporteur est guidé en sortant du bâti de logement (2, 3) via une pièce de raccordement (5, 6) rigide ou souple attachée via une bride à la face frontale dans le passage de rotation (7, 8).

3. Dispositif à rouleaux destiné à réaliser le procédé selon l'une quelconque des revendications précédentes, **caractérisé par** un bâti de logement droit, un bâti de logement gauche et un rouleau qui est logé de manière à pouvoir tourner avec des tourillons dans les bâtis de logement, en particulier de rouleaux de guidage du brin, de train de rouleaux, de transport, d'appui ou d'entraînement dans des installations de coulée continue, dans lequel un agent caloporteur est guidé dans un trou axial dans le rouleau et des trous (15) étant disposés autour des paliers (13, 14) introduits dans les bâtis de logement (2, 3) qui forment un espace creux fermé, **caractérisé en ce qu'**un trou de sortie pour l'agent caloporteur se trouve à côté du couvercle (9, 10) du palier sur la face frontale du bâti de logement (2, 3).

4. Dispositif à rouleaux selon la revendication 3, **caractérisé en ce que** le passage de rotation (7, 8) disposé au centre du couvercle (9, 10) du palier est raccordé par une pièce de raccordement (5, 6) rigide ou souple au trou de sortie sur la face frontale du bâti de logement (2, 3).

5. Dispositif à rouleaux selon la revendication 4, **caractérisé en ce que** le passage de rotation (7, 8) est raccordé de manière amovible avec le couvercle (9, 10) du palier.

6. Dispositif à rouleaux selon l'une quelconque des revendications 3 à 5, **caractérisé en ce que** le passage de rotation (7, 8) peut compenser dans le couvercle (9, 10) du palier des dilatations longitudinales du rouleau (4).
